# FASCICULE DE BREVET EUROPEEN

(11) **EP 3 188 976 B1**
(45) Date de publication et mention de la délivrance du brevet: **29.11.2017**
(21) Numéro de dépôt: 15760151.9
(22) Date de dépôt: 04.09.2015
(51) Int. Cl.: B65D 33/25, B65D 33/24

(54) **SACHET COMPRENANT UN DISPOSITIF DE FERMETURE FIXÉ SUR DES VOILES D'EXTENSION**
BEUTEL MIT EINER AN ERWEITERUNGSSTEGEN FIXIERTEN VERSCHLUSSVORRICHTUNG
BAG COMPRISING A CLOSURE DEVICE FIXED TO EXTENSION WEBS

(30) Priorité: 04.09.2014 FR 1458288
(43) Date de publication de la demande: 12.07.2017
(73) Titulaire: S2F Flexico, 60119 Henonville (FR)
(72) Inventeur: MARTIAL, Romain, 95290 L'Isle Adam (FR)
(74) Mandataire: Regimbeau
(86) Numéro de dépôt international: PCT/EP2015/070288
(87) Numéro de publication internationale: WO 2016/034720

(56) Documents cités:
- WO-A2-02/074645
- DE-U- 1 776 769
- US-A- 4 878 763
- US-A1- 2010 202 714

## Description

### DOMAINE DE L'INVENTION

La présente invention concerne le domaine des sachets d'emballage.

Plus précisément, la présente invention concerne le domaine des sachets d'emballage comprenant des moyens d'ouverture/fermeture, par exemple et non limitativement sous forme de profilés complémentaires.

### ARRIERE-PLAN TECHNOLOGIQUE

De nombreux sachets d'emballage et de nombreux dispositifs de fermeture à cet effet ont déjà été proposés.

La plupart des dispositifs de fermeture connus à cette fin comprennent deux profilés complémentaires, par exemple de type mâle/femelle ou de type velours/crochets, ou encore de type crochets complémentaires, portés par des voiles support respectifs.

On a représenté sur la figure 5 annexée l'embouchure d'un sac refermable connu de par le document FR 2 628 067.

On aperçoit sur la figure 5 les deux parois principales 10, 20 du sachet au niveau de l'embouchure de celui-ci. On aperçoit également sur la figure 5 annexée un dispositif de fermeture 100 comprenant deux profilés de fermeture complémentaires 110, 120 portés par des voiles support respectifs 112, 122 fixés respectivement sur les parois 10 et 20.

Plus précisément, les zones de fixation des voiles support 112, 122 sur les parois 10 et 20 sont référencées 114 et 124.

On notera à l'examen de la figure 5 que la zone 114 de fixation du voile support 112 sur la paroi 10 n'est pas superposée au profilé mâle 110 mais décalée par rapport à celui-ci. Il pourrait s'agir en variante d'un décalage de la zone 124 de fixation du voile support 122 sur la paroi 20 par rapport au profilé femelle 120. Ainsi, le voile 112 formant support au profilé mâle 110 est articulé sur la paroi 10 au niveau de la zone de fixation 114. Comme cela est décrit dans le document FR 2 628 067, la disposition qui précède permet d'éviter que la pression interne au sachet ne soit appliquée aux profilés de fermeture 110, 120 et tende à séparer ceux-ci. En effet, grâce à la disposition précédemment décrite et représentée sur la figure 5, la séparation des parois 10, 20 du sachet (afin d'ouvrir ce dernier) conduit à un possible pivotement du voile support 110 au niveau de la zone charnière formée par sa fixation, sans risque de séparation des profilés de fermeture 110, 120.

Les sachets répondant à la disposition représentée sur la figure 5 ont déjà rendu de grands services et rendent la réouverture du sachet difficile, de manière à assurer à son usager que son contenu ne puisse pas en ressortir facilement.

On a également proposé dans le document FR 2 963 927 que les deux zones 114, 124 soient localisées à distance et de part et autre des profilés complémentaires 110, 120 correspondants de sorte que l'un des voiles articulés 112 est dirigé vers l'intérieur du sachet tandis que l'autre voile articulé 122 est dirigé vers son embouchure.

Ces sachets résistent encore davantage aux sollicitations internes et externes des parois du sachet, à tel point qu'il s'avère aujourd'hui très difficile de les ouvrir sans endommager le dispositif de fermeture 100 ou les parois du sachet.

Or dans certains cas, il peut s'avérer nécessaire de pouvoir ouvrir le sachet sans l'endommager, afin d'accéder à son contenu tout en étant sûr de pouvoir le refermer après ouverture.

Un tel sachet trouve par exemple application dans le domaine de l'emballage de produits nocifs, tel que des tablettes de lessive. En effet, il est important de pouvoir garantir aux usagers que le sachet reste fermé entre deux utilisations, afin d'empêcher notamment à des enfants d'accéder à son contenu, tout en laissant la possibilité aux parents d'ouvrir et de refermer le sachet à plusieurs reprises sans risquer de l'endommager, et de préférence sans que les ouvertures et fermetures successives ne soient trop difficiles.

Le document US 4 878 763 décrit une structure de sac refermable comprenant des parois sur lesquelles sont fixées des bandes de fermeture à glissière et configurées pour résister à une ouverture lors de l'application d'un effort sur l'embouchure.

Le document WO 02/074645 décrit un sachet refermable comportant un soufflet et un dispositif de fermeture. Lors de l'ouverture du sachet, un accès au contenu du sachet est formé entre le soufflet et une paroi en regard du sachet.

### RESUME DE L'INVENTION

Un objectif de l'invention est donc de proposer un sachet d'emballage, qui soit capable de résister aux sollicitations internes et externes des parois du sachet, tout en autorisant une ouverture et une fermeture faciles de son embouchure par un usager autre qu'un enfant, afin notamment d'empêcher l'accès à l'intérieur du sachet à des enfants tout en garantissant à l'usager la possibilité d'ouvrir et de fermer à plusieurs reprises le sachet sans risquer de l'endommager.

Pour cela, l'invention propose un sachet comprenant :
- deux parois, reliées ensemble au niveau de trois côtés de manière à former un fond et une embouchure,
- deux voiles support s'étendant selon une direction principale définissant un axe longitudinal, les voiles support comprenant chacun au moins un profilé complémentaire, un bord supérieur et un bord inférieur s'étendant le long de l'axe longitudinal, le bord supérieur étant adjacent à l'embouchure et le bord inférieur étant opposé au bord supérieur.

Le sachet comprend en outre deux voiles d'extension comprenant chacun une partie supérieure, fixée à une paroi respective du sachet à proximité de l'embouchure, et une partie inférieure mobile par rapport à ladite paroi, les voiles support étant fixés à une paroi respective par l'intermédiaire d'un voile d'extension respectif, l'un au moins des voiles support étant fixé au voile d'extension à distance de son bord supérieur, de sorte que la traction sur les parois du sachet lorsque les profilés complémentaires sont en prise entraine la rotation des voiles support autour desdits profilés complémentaires.

Grâce à un tel dispositif de fermeture, éloignés de l'embouchure par des voiles d'extension qui sont fixés sur l'un au moins des voiles support à distance de son bord supérieur, une sollicitation en traction appliquée aux parois du sachet lorsque les profilés complémentaires sont en prise entraine la rotation des voiles support autour desdits profilés complémentaires, et empêche ainsi l'ouverture du sachet.

Certaines caractéristiques préférées mais non limitatives du sachet décrit ci-dessus sont les suivantes :
- l'au moins un voile support est fixé au voile d'extension correspondant dans une zone adjacente au profilé complémentaire porté par ledit voile support,
- les voiles d'extension sont formés intégralement avec les parois correspondantes,
- les voiles d'extension s'étendent dans le prolongement de leur paroi correspondante et sont obtenus par repli de ladite paroi sur elle-même,
- les voiles support sont formés intégralement avec leur voile d'extension correspondant,
- les voiles support sont fixés sur les voiles d'extension par soudage,
- l'autre voile support est également fixé au voile d'extension correspondant à distance de son bord supérieur, par exemple dans une zone adjacente au profilé complémentaire porté par ledit voile support,
- chaque ensemble de fermeture comprend au moins deux profilés complémentaires, de préférence au moins trois, par exemple entre trois et six,
- tout ou partie des profilés complémentaires comprend des altérations séquentielles formées transversalement à l'axe longitudinal, typiquement des écrasements séquentielles,
- une distance entre l'embouchure et les profilés complémentaires est sensiblement comprise entre 30 et 70 millimètres, de préférence de l'ordre de 40 millimètres, lorsque le sachet est au repos,
- les parois sont opaques,
- les voiles d'extension s'étendent en direction du fond du sachet,
- une épaisseur des parois et des voiles d'extension est comprise entre 30 micromètres et 200 micromètres, typiquement de l'ordre de 60 micromètres à 150 micromètres,
- les voiles support présentent une hauteur, entre le bord supérieur et le bord inférieur, comprise entre 10 millimètres et 30 millimètres, de préférence de l'ordre d'une quinzaine ou d'une vingtaine de millimètres, chaque voile support comprenant entre trois et six profilés complémentaires, et
- les voiles d'extension et/ou les voiles support sont fixés aux côtés du sachet, par exemple par soudage.

### BREVE DESCRIPTION DES DESSINS

D'autres caractéristiques, buts et avantages de la présente invention apparaîtront mieux à la lecture de la description détaillée qui va suivre, et au regard des dessins annexés donnés à titre d'exemples non limitatifs et sur lesquels :
La figure 1a illustre une vue en coupe transversale d'un premier exemple de réalisation d'un sachet conforme à l'invention, le sachet étant au repos,
La figure 1b illustre le sachet de la figure 1a, alors qu'un effort de traction est appliqué sur les parois pour l'ouvrir,
La figure 2 illustre une vue en coupe transversale d'un deuxième exemple de réalisation d'un sachet conforme à l'invention, le sachet étant au repos,
La figure 3 illustre une vue en coupe transversale d'un troisième exemple de réalisation d'un sachet conforme à l'invention, le sachet étant au repos,
La figure 4 illustre une vue en coupe transversale d'un quatrième exemple de réalisation d'un sachet conforme à l'invention, le sachet étant au repos,
La figure 5 précédemment décrite représente schématiquement l'embouchure d'un sachet conforme à l'état de la technique.

### DESCRIPTION DETAILLEE D'UN MODE DE REALISATION

Un sachet 1 comprend, de façon classique en soi, deux parois 10, 20, reliées ensemble au niveau de trois côtés de manière à former des côtés latéraux, un fond 4 et une embouchure 5 du sachet 1,

Les parois 10, 20 du sachet 1 peuvent faire l'objet de nombreux modes de réalisation.

Il s'agit de préférence de parois 10, 20 en matériaux thermoplastiques.

Ces parois 10, 20 peuvent être mono- ou multicouches et mono- ou multi-matériaux. Le cas échéant, il peut s'agir d'un support papier revêtu d'une couche de matériaux thermoplastiques, ou encore d'une couche thermoplastique métallisée.

Le sachet 1 peut être réalisé à l'aide d'une feuille unique repliée sur elle-même et soudée sur deux côtés ou de plusieurs feuilles, par exemple deux feuilles soudées entre elles au niveau de leurs côtés, de préférence selon des arêtes reliant les parois 10, 20 et formant les côtés latéraux et le fond 4 du sachet 1.

Le sachet 1 comprend en outre un dispositif de fermeture 2 comprenant deux voiles support 12, 22 s'étendant selon une direction principale définissant un axe longitudinal X.

Les voiles support 12, 22 comprennent chacun au moins un profilé complémentaire, un bord supérieur 12a, 22a et un bord inférieur 12b, 22b s'étendant le long de l'axe longitudinal X. Le bord supérieur 12a, 22a des voiles support 12, 22 est adjacent à l'embouchure 5 et le bord inférieur 12b, 22b est opposé au bord supérieur 12a, 22a et s'étend en direction du fond 4 du sachet 1.

De préférence, les voiles support 12, 22 comprennent plusieurs profilés complémentaires 3, par exemple entre trois et six profilés complémentaires 3. La présence de plusieurs profilés 3 permet en effet de facilité la mise en prise des profilés complémentaires 3 depuis les faces externes des parois 10, 20 du sachet 1, en réduisant la précision nécessaire pour garantir leur fermeture.

Les profilés complémentaires 3 peuvent être de type mâle/femelle, femelle / femelle (profilés en forme de flèche, comme illustré sur les figures) ou de type velours/crochets, ou encore de type crochets complémentaires.

Comme illustré sur les figures, le sachet 1 comprend en outre deux voiles d'extension 14, 24 comprenant chacun une partie supérieure 14a, 24a et une partie inférieure 14b, 24b. La partie supérieure 14a, 24a de chaque voile d'extension 14, 24 est fixée à une paroi correspondante du sachet 1 à proximité de l'embouchure 5, tandis que la partie inférieure 14b, 24b du voile d'extension 14, 24 est mobile par rapport à cette paroi. De préférence, les voiles d'extension 14, 24 s'étendent globalement vers l'intérieur du sachet 1, soit en direction du fond 4 de celui-ci, de sorte que leur partie inférieure 14b, 24b se trouve en retrait par rapport à l'embouchure 5.

Les voiles d'extension 14, 24 peuvent être formés intégralement et en une seule pièce avec la paroi associée du sachet 1. Typiquement, la paroi et le voile d'extension 14, 24 associés peuvent être formés dans un même film qui est replié sur lui-même suivant un pli 16 s'étendant le long de l'axe longitudinal X, de sorte que chaque voile d'extension 14, 24 s'étend dans le prolongement de la paroi correspondante et vers l'intérieur du sachet 1. La partie supérieure 14a, 24a du voile d'extension 14, 24 correspond alors à la portion du film qui s'étend vers l'intérieur du sachet 1 et qui est adjacente au pli 16, tandis que la partie inférieure 14b, 24b du voile d'extension 14, 24 correspond à la portion du film qui est adjacente à l'extrémité dudit film à l'intérieur du sachet 1. Dans cette forme de réalisation, l'embouchure 5 du sachet 1 est donc formée par un pli 16.

En variante, les voiles d'extension 14, 24 peuvent être rapportés et fixés sur la paroi correspondante du sachet 1 par soudage au niveau d'une zone de soudure 15, 25, à proximité de l'embouchure 5.

Selon une autre variante encore, l'un des voiles d'extension 14, 24 peut être formé intégralement et en une seule pièce avec l'une des parois 10, 20 du sachet 1, tandis que l'autre des voiles d'extension 14, 24 peut être rapporté et fixé sur l'autre des parois 10, 20 par soudage.

Chaque voile support 12, 22 est par ailleurs fixé à une paroi respective du sachet 1 par l'intermédiaire du voile d'extension 14, 24 correspondant, sachant que l'un au moins des voiles support 12, 22 est fixé au voile d'extension 14, 24 correspondant à distance de son bord supérieur 12a, 22a, de préférence les deux voiles support 12, 22.

De préférence, le dispositif de fermeture 2 s'étend à l'intérieur du sachet 1, à distance de l'embouchure 5, afin de ne pas être directement accessible ni visible depuis l'embouchure 5. Ceci n'est cependant pas limitatif, dans la mesure où le dispositif de fermeture 2 pourrait également s'étendre au-dessus de l'embouchure 5.

Dans les exemples illustrés sur les figures, les deux voiles support 12, 22 sont fixés au voile d'extension 14, 24 correspondant à distance de leur bord supérieur 12a, 22a, sur la face des voiles support 12, 22 qui est opposée à la face portant les profilés complémentaires 3.

Dans une forme de réalisation, la fixation du voile d'extension 14, 24 au voile support 12, 22 est réalisée dans une zone adjacente aux profilés complémentaires 3.

En variante, la fixation du voile d'extension 14, 24 au voile support 12, 22 peut être réalisée entre les profilés complémentaires 3 et le bord inférieur 12b, 22b du voile support 12, 22.

Cette configuration permet ainsi d'obtenir un sachet 1 comprenant un dispositif de fermeture 2 capable de résister aux sollicitations internes (dues à l'encombrement du contenu du sachet 1) et externes (dues à la l'action de l'utilisateur sur l'embouchure 5, etc.) des parois 10, 20 du sachet 1, tout en autorisant une ouverture et une fermeture faciles de son embouchure 5 par un usager autre qu'un enfant. En effet, lorsque les profilés complémentaires 3 sont en prise, la sollicitation en traction des parois 10, 20 du sachet 1 (perpendiculairement aux parois 10, 20 du sachet 1, selon les flèches F des figures 1a et 1b) entraine la tension des voiles d'extension 14, 24 et la rotation du dispositif de fermeture 2 autour des profilés complémentaires 3 jusqu'à aligner globalement les voiles support 12, 22 et les voiles d'extension 14, 24 avec la direction d'application de l'effort de traction F. Cet alignement, visible en figure 1b, rend particulièrement difficile l'ouverture du sachet 1, même par un adulte. Pour ouvrir le sachet 1, il faut alors saisir directement les voiles support 12, 22 et écarter leurs bords supérieurs 12a, 22a, ce qui a pour effet d'appliquer un effort perpendiculaire aux voiles support 12, 22 sur les profilés complémentaires 3 et de les séparer. Cette ouverture est alors réalisée facilement, sans effort excessif pour l'adulte.

Cette saisie des voiles support 12, 22 n'est pas évidente pour des enfants, qui ont naturellement tendance à attraper le sachet 1 par ses parois 10, 20. Or, l'ouverture du sachet 1 en sollicitant les parois 10, 20 est particulièrement difficile en raison de la rotation des voiles support 12, 22 : seul un effort important sur les parois 10, 20 du sachet 1 serait susceptible de l'ouvrir. Or, un tel effort est trop intense pour un enfant, qui ne pourra donc accéder au contenu du sachet 1.

De plus, la présence des voiles d'extension 14, 24 et la fixation du dispositif de fermeture 2 à distance du bord supérieur 12a, 22a des voiles support 12, 22 permettent de décaler le dispositif de fermeture 2 vers l'intérieur du sachet 1 plutôt qu'au niveau de son embouchure 5, ce qui renforce encore la tendance des enfants à saisir les parois 10, 20 du sachet 1 plutôt que les voiles support 12, 22, et réduit les risques que l'enfant voie le dispositif de fermeture 2 lorsque le sachet 1 est posé sur un support.

Cette tendance peut être encore améliorée en mettant en oeuvre des voiles d'extension 14, 24 suffisamment longs pour que les profilés complémentaires 3 s'étendent à une distance d de l'ordre de la longueur d'un pouce d'adulte de l'embouchure 5 (lorsque le sachet 1 est au repos), soit une distance comprise entre 30 et 70 millimètres, typiquement de l'ordre d'une quarantaine de millimètres pour un sachet d'une largeur d'une vingtaine de centimètres. Un adulte n'aura ainsi aucune difficulté à ouvrir le sachet 1, en saisissant directement les voiles support 12, 22 et en les séparant, tandis que les risques qu'un enfant envisage d'ouvrir le sachet 1 en saisissant les voiles support 12, 22 sont réduits, étant donné la distance entre ces voiles support 12, 22 et l'embouchure 5 du sachet 1 qui a pour effet que l'enfant aura dans tous les cas des difficultés à atteindre ces voiles support 12, 22, ses mains étant trop petites. L'enfant aura donc plutôt tendance à saisir les voiles d'extension 14a et 24a, ce qui ne permet pas d'ouvrir le sachet 1.

Dans une forme de réalisation, les voiles support 12, 22 ont une hauteur (dimension suivant une direction transversale à l'axe longitudinal X, c'est-à-dire entre le bord supérieur 12a, 22a et le bord inférieur 12b, 22b) relativement faible en comparaison avec les voiles support habituels, de manière à limiter les zones de préhension susceptibles d'être saisies, et rendre plus difficile l'ouverture du dispositif de fermeture 2 par des enfant.

Typiquement, les voiles support 12, 22 peuvent présenter une hauteur comprise entre 10 millimètres et 30 millimètres. Par exemple, la hauteur des voiles support 12, 22 peut être de l'ordre d'une quinzaine ou d'une vingtaine de millimètres.

Le cas échéant, lorsque le voile d'extension 14, 24 est fixé par soudage sur le voile support 12, 22 au niveau des profilés complémentaires 3, la hauteur des voiles support 12, 22 peut être réduite en supprimant la zone du voile support 12, 22 s'étendant sous les profilés complémentaires 3.

Les parois 10, 20 du sachet 1 peuvent en outre être réalisées dans un matériau opaque (non transparent), de manière à réduire la possibilité pour des enfants de voir le dispositif de fermeture 2 à travers les parois 10, 20.

De manière avantageuse, la forme de réalisation des voiles d'extension 14, 24 leur permet de jouer le rôle d'un soufflet, en élargissant l'embouchure 5 du sachet 1 lorsque celui-ci est fermé. Le sachet 1 peut donc être posé à l'envers sur un support, c'est-à-dire sur son embouchure 5, ce qui non seulement permet d'obtenir un sachet 1 pouvant être placé de manière stable sur le support mais en outre permet de cacher l'ouverture du sachet 1 à des enfants, ceux-ci ne voyant ni l'embouchure 5 ni le dispositif de fermeture 2.

La fixation d'un voile support 12, 22 à un voile d'extension 14, 24 peut être réalisée par tout moyen.

Dans un premier mode de réalisation illustré sur la figure 3, le voile support est formé intégralement et en une seule pièce avec le voile d'extension 14, 24. Typiquement, le voile d'extension 14, 24 et le voile support associés peuvent être formés dans un même film qui est replié sur lui-même suivant un pli 16 s'étendant le long de l'axe longitudinal X, à l'intérieur du sachet 1. Le voile support 12, 22 s'étend donc dans le prolongement du voile d'extension 14, 24, entre le pli 16 ainsi formé et l'embouchure 5. Dans cette forme de réalisation, le bord inférieur 12b, 22b du voile support 12, 22 est donc formé par ce pli 16 du film.

Sur la figure 3, les deux voiles support 12, 22 sont formés intégralement avec leur voile d'extension 14, 24 correspondant.

Dans un deuxième mode de réalisation illustré sur les figures 1a, 2 et 4, le voile support 12, 22 est rapporté et fixé sur le voile d'extension 14, 24 correspondant.

Dans cette forme de réalisation, la partie inférieure 14b, 24b du voile d'extension 14, 24 peut alors être repliée sur elle-même suivant un second pli qui s'étend le long de l'axe longitudinal X. L'extrémité libre du voile d'extension 14, 24 s'étend donc en direction de l'embouchure 5 du sachet 1. La face du voile d'extension 14, 24 sur laquelle est fixé le voile support 12, 22 correspond alors à la face interne du voile d'extension 14, 24, c'est-à-dire la face qui s'étend vers l'intérieur du sachet 1.

De manière alternative, l'un au moins des voiles d'extension 24 peut être fixé directement sur le voile support 22 (voir figure 2), sans former de second pli. La face du voile d'extension 24 sur laquelle est fixé le voile support 22 correspond alors à la face externe du voile d'extension 24, c'est-à-dire la face opposée à la face interne.

Selon une autre alternative encore, l'un des voiles d'extension 24 peut être fixé directement sur le voile support 12, sans former de second pli, tandis que l'autre des voiles d'extension 14 est replié sur lui-même de manière à former un second pli (voir figure 4) et fixé sur le voile support 22. Le voile support 12 est alors fixé sur la face interne du voile d'extension 24, tandis que le voile support 22 est fixé sur la face externe du voile d'extension 14. Une telle alternative permet de rendre plus difficile encore la séparation des profilés complémentaires 3.

Quel que soit le mode de réalisation, les voiles d'extension 14, 24 et/ou les voiles support 12, 22 peuvent être fixés aux côtés latéraux du sachet 1, par exemple par soudage. Cette fixation aux côtés latéraux du sachet 1 permet de maintenir à tout moment le dispositif de fermeture 2 à l'intérieur du sachet 1, évitant ainsi les risques qu'un enfant sorte le dispositif de fermeture 2 et puisse ainsi plus facilement ouvrir le sachet 1.

Ceci n'est cependant pas limitatif, les voiles d'extension 14, 24 et les voiles support 12, 22 pouvant ne pas être fixés aux côtés latéraux du sachet 1.

Les profilés complémentaires 3 peuvent être altérés séquentiellement selon une altération dans une direction transversale aux voiles support 12, 22. Les altérations séquentielles sont des modifications locales séquentielles des profilés complémentaires 3, peuvent notamment comprendre des écrasements séquentiels et/ou des incisions séquentielles sans enlèvement de matière (c'est-à-dire soit uniquement des écrasements séquentiels, soit uniquement des incisions séquentielles, soit à la fois des écrasements séquentiels et des incisions séquentielles). On pourra se référer notamment à la demande internationale N° EP2012/073186 au nom de la Demanderesse, qui décrit des exemples de réalisation d'altérations séquentielles.

Dans cette forme de réalisation, tout ou partie des profilés complémentaires 3 peuvent comprendre les altérations séquentielles. Ainsi, plusieurs profilés complémentaires 3 peuvent comprendre des altérations séquentielles tandis qu'au moins un profilé complémentaire peut rester intact, ou inversement.

Le sachet 1 peut en outre comprendre un témoin d'ouverture, permettant à un utilisateur de vérifier qu'un tiers n'a pas préalablement ouvert le sachet 1. Un tel témoin d'ouverture peut notamment être formé en prolongeant les parois 10, 20 du sachet 1 (les deux voiles support 12, 22, respectivement) de manière à les relier l'une à l'autre. Le témoin d'ouverture peut être externe et s'étendre au-dessus des profilés complémentaires 3, ou interne et s'étendre dans le sachet 1, entre les profilés complémentaires 3 et le fond 4 du sachet 1.

Par exemple et de manière connue en soi, les deux parois 10, 20 du sachet 1 (les deux voiles support 12, 22, respectivement) peuvent alors être formées intégralement et en une seule pièce. Pour ouvrir le sachet 1, il suffit alors de rompre ce voile commun afin de le séparer en deux parois 10, 20 distinctes (deux voiles support 12, 22 distincts, respectivement). Le cas échéant, le voile peut comprendre une ligne de faiblesse, réalisée par amincissement local ou prédécoupe du voile.

En variante, les deux parois 10, 20 (les deux voiles support 12, 22, respectivement) peuvent être reliés à l'aide d'un multicouches pelable.

Les parois 10, 20, les voiles d'extension 14, 24, les voiles support 12, 22 et les profilés complémentaires 3 peuvent être réalisés dans un seul et unique matériau, notamment l'un des matériaux suivants : du polypropylène PP, du poly(téréphtalate d'éthylène) PET, du polyéthylène PE, du polyéthylène haute densité PEHD, du polyéthylène basse densité PEBD et leurs copolymères associés, des copolymères d'éthylène et/ou des copolymères de propylène.

En variante, ces différents éléments du sachet 1 peuvent être réalisés dans des matériaux différents. On pourra notamment citer, de manière non limitatives, un sachet 1 comprenant des parois 10, 20 et des voiles d'extension 14, 24 réalisés en poly(téréphtalate d'éthylène) et/ou en en polyéthylène et un dispositif de fermeture 2 en polypropylène.

Par ailleurs, les parois 10, 20 et les voiles d'extension peuvent présenter une épaisseur comprise entre 30 micromètres et 200 micromètres, typiquement de l'ordre de 60 micromètres à 150 micromètres, notamment lorsque lesdites parois sont formées dans l'un des matériaux décrits ci-dessus. On comprendra bien entendu que les parois 10, 20 et les voiles d'extension 14, 24 peuvent être réalisés dans des matériaux complexes comprenant plusieurs couches de matériaux différents.

## Revendications

1. Sachet (1) comprenant :
- deux parois (10, 20), reliées ensemble au niveau de trois côtés de manière à former un fond (4) et une embouchure (5),
- deux voiles support (12, 22) s'étendant selon une direction principale définissant un axe longitudinal (X), les voiles support (12, 22) comprenant chacun au moins un profilé complémentaire (3), un bord supérieur (12a, 22a) et un bord inférieur (12b, 22b) s'étendant le long de l'axe longitudinal (X), le bord supérieur (12a, 22a) étant adjacent à l'embouchure (5) et le bord inférieur (12b, 22b) étant opposé au bord supérieur (12a, 22a),
- deux voiles d'extension (14, 24) comprenant chacun une partie supérieure (14a, 24a), fixée à une paroi (10, 20) respective du sachet (1) à proximité de l'embouchure (5), et une partie inférieure (14b, 24b) mobile par rapport à ladite paroi (10, 20),
- les voiles support (12, 22) étant fixés à une paroi (10, 20) respective par l'intermédiaire d'un voile d'extension (14, 24) respectif,
le sachet (1) étant **caractérisé en ce que** les voiles support (12, 22) sont chacun fixés au voile d'extension (14, 24) correspondant, à distance du bord supérieur (12a, 22a) dudit voile support (12, 22),
de sorte que la traction sur les parois (10, 20) du sachet (1) lorsque les profilés complémentaires (3) sont en prise entraine la rotation des voiles support (12, 22) autour desdits profilés complémentaires (3).

2. Sachet (1) selon la revendication 1, dans lequel l'au moins un voile support (12, 22) est fixé au voile d'extension (14, 24) correspondant dans une zone adjacente au profilé complémentaire (3) porté par ledit voile support (12, 22).

3. Sachet (1) selon l'une des revendications 1 ou 2, dans lequel les voiles d'extension (14, 24) sont formés intégralement avec les parois (10, 20) correspondantes.

4. Sachet (1) selon la revendication 3, dans lequel les voiles d'extension (14, 24) s'étendent dans le prolongement de leur paroi (10, 20) correspondante et sont obtenus par repli de ladite paroi (10, 20) sur elle-même.

5. Sachet (1) selon l'une des revendications 1 à 4, dans lequel les voiles support (12, 22) sont formés intégralement avec leur voile d'extension (14, 24) correspondant.

6. Sachet (1) selon l'une des revendications 1 à 4, dans lequel les voiles support (12, 22) sont fixés sur les voiles d'extension (14, 24) par soudage.

7. Sachet (1) selon l'une des revendications 1 à 6, dans lequel les voiles support (12, 22) sont fixés au voile d'extension (14, 24) dans une zone adjacente au profilé complémentaire (3) porté par ledit voile support (12, 22).

8. Sachet (1) selon l'une des revendications 1 à 7, dans lequel chaque ensemble de fermeture comprend au moins deux profilés complémentaires (3), de préférence au moins trois, par exemple entre trois et six.

9. Sachet (1) selon la revendication 8, dans lequel tout ou partie des profilés complémentaires (3) comprend des altérations séquentielles formées transversalement à l'axe longitudinal (X), typiquement des écrasements séquentielles.

10. Sachet (1) selon l'une des revendications 1 à 9, dans lequel une distance (d) entre l'embouchure (5) et les profilés complémentaires (3) est sensiblement comprise entre 30 et 70 millimètres, de préférence de l'ordre de 40 millimètres, lorsque le sachet (1) est au repos.

11. Sachet (1) selon l'une des revendications 1 à 10, dans lequel les parois (10, 20) sont opaques.

12. Sachet (1) selon l'une des revendications 1 à 11, dans lequel les voiles d'extension (14, 24) s'étendent en direction du fond (4) du sachet (1).

13. Sachet (1) selon l'une des revendications 1 à 12, dans lequel une épaisseur des parois (10, 20) et des voiles d'extension (14, 24) est comprise entre 30 micromètres et 200 micromètres, typiquement de l'ordre de 60 micromètres à 150 micromètres.

14. Sachet (1) selon l'une des revendications 1 à 13, dans lequel les voiles support (12, 22) présentent une hauteur, entre le bord supérieur (12a, 22a) et le bord inférieur (12, 22b), comprise entre 10 millimètres et 30 millimètres, de préférence de l'ordre d'une quinzaine ou d'une vingtaine de millimètres, chaque voile support (12, 22) comprenant entre trois et six profilés complémentaires (3).

15. Sachet (1) selon l'une des revendications 1 à 14, dans lequel les voiles d'extension (14, 24) et/ou les voiles support (12, 22) sont fixés aux côtés du sachet (1), par exemple par soudage.

## Patentansprüche

1. Beutel (1), der Folgendes umfasst:
- zwei Wände (10, 20), die an drei Seiten so verbunden sind, dass sie einen Boden (4) und eine Einfüllöffnung (5) bilden,
- zwei Trägerbahnen (12, 22), die sich in einer Hauptrichtung erstrecken, die eine Längsachse (X) definiert, wobei die Trägerbahnen (12, 22) jeweils zumindest ein ergänzendes Profil (3), eine Oberkante (12a, 22a) und eine Unterkante (12b, 22b) umfassen, die sich entlang der Längsachse (X) erstrecken, wobei die Oberkante (12a, 22a) an die Einfüllöffnung (5) anschließt und die Unterkante (12b, 22b) entgegengesetzt zur Oberkante (12a, 22a) ist,
- zwei Erweiterungszwickel (14, 24), die jeweils einen oberen Teil (14a, 24a) umfassen, der an einer jeweiligen Wand (10, 20) des Beutels (1) in der Nähe der Einfüllöffnung (5) befestigt ist, und einen unteren Teil (14b, 24b), der gegenüber der Wand (10, 20) beweglich ist,
- wobei die Trägerbahnen (12, 22) vermittels eines Erweiterungszwickels (14, 24) jeweils an einer Wand (10, 20) befestigt sind,
wobei der Beutel (1) **dadurch gekennzeichnet ist, dass** die Trägerbahnen (12, 22) jeweils am entsprechenden Erweiterungszwickel (14, 24) befestigt sind, und zwar in einem Abstand von der Oberkante (12a, 22a) der Trägerbahn (12, 22),
so dass der Zug an den Wänden (10, 20) des Beutels (1), wenn die ergänzenden Profilteile (3) im Eingriff sind, die Drehung der Trägerbahnen (12, 22) um die ergänzenden Profilteile (3) mit sich bringt.

2. Beutel (1) nach Anspruch 1, wobei zumindest eine Trägerbahn (12, 22) am entsprechenden Erweiterungszwickel (14, 24) in einem an das ergänzende Profilteil (3) anschließenden Bereich befestigt ist, das von der Trägerbahn (12, 22) getragen wird.

3. Beutel (1) nach einem beliebigen der vorstehenden Ansprüche 1 oder 2, wobei die Erweiterungszwickel (14, 24) vollständig mit den entsprechenden Wänden (10, 20) ausgebildet sind.

4. Beutel (1) nach Anspruch 3, wobei sich die Erweiterungszwickel (14, 24) in der Verlängerung ihrer entsprechenden Wand (10, 20) erstrecken und durch Rückgang der Wand (10, 20) zu sich selbst erzielt werden.

5. Beutel (1) nach einem beliebigen der vorstehenden Ansprüche 1 bis 4, wobei die die Trägerbahnen (12, 22) vollständig mit ihrem entsprechenden Erweiterungszwickel (14, 24) ausgebildet werden.

6. Beutel (1) nach einem beliebigen der vorstehenden Ansprüche 1 bis 4, wobei die die Trägerbahnen (12, 22) durch Schweißen an den Erweiterungszwickeln (14, 24) befestigt sind.

7. Beutel (1) nach einem beliebigen der vorstehenden Ansprüche 1 bis 6, wobei die Trägerbahnen (12, 22) am Erweiterungszwickel (14, 24) in einem an das ergänzende Profilteil (3) anschließenden Bereich befestigt sind, das von der Trägerbahn (12, 22) getragen wird.

8. Beutel (1) nach einem beliebigen der vorstehenden Ansprüche 1 bis 7, wobei jedes Verschlusssystem zumindest zwei ergänzende Profilteile (3) umfasst, bevorzugt zumindest drei, zum Beispiel zwischen drei und sechs.

9. Beutel (1) nach Anspruch 8, wobei jedes oder ein Teil der ergänzenden Profilteile (3) aufeinanderfolgende Veränderungen umfasst, die quer zur Längsachse (X) gebildet werden und typisch aufeinanderfolgende Quetschungen sind.

10. Beutel (1) nach einem beliebigen der vorstehenden Ansprüche 1 bis 9, wobei ein Abstand (d) zwischen der Einfüllöffnung (5) und den ergänzenden Profilteilen (3) deutlich zwischen 30 und 70 Millimeter beträgt, bevorzugt 40 Millimeter, wenn der Beutel (1) in Ruhestellung ist.

11. Beutel (1) nach einem beliebigen der vorstehenden Ansprüche 1 bis 10, wobei die Wände (10, 20) undurchsichtig sind.

12. Beutel (1) nach einem beliebigen der vorstehenden Ansprüche 1 bis 11, wobei sich die Erweiterungszwickel (14, 24) in Richtung des Bodens (4) des Beutels (1) erstrecken.

13. Beutel (1) nach einem beliebigen der vorstehenden Ansprüche 1 bis 12, wobei eine Stärke der Wände (10, 20) und der Erweiterungszwickel (14, 24) bei zwischen 30 und 200 Mikrometer liegt, typischerweise zwischen ca. 60 und 150 Mikrometer.

14. Beutel (1) nach einem beliebigen der vorstehenden Ansprüche 1 bis 13, wobei die Trägerbahnen (12, 22) zwischen der Oberkante (12a, 22a) und der Unterkante (12b, 22b) eine Höhe von zwischen 10 Millimeter und 30 Millimeter, bevorzugt von circa fünfzehn oder zwanzig Millimeter aufweisen, wobei jede Trägerbahn (12, 22) zwischen drei und sechs ergänzende Profilteile (3) umfasst.

15. Beutel (1) nach einem beliebigen der vorstehenden Ansprüche 1 bis 14, wobei die Erweiterungszwickel (14, 24) und/oder die Trägerbahnen (12, 22) an den Seiten des Beutels (1) zum Beispiel durch Schweißen befestigt sind.

## Claims

1. A bag (1) comprising:
- two walls (10, 20) connected together at three sides so as to form a bottom (4) and a mouth (5),
- two support webs (12, 22) extending along a main direction defining a longitudinal axis (X), the support webs (12, 22) each comprising at least one complementary profile (3), an upper edge (12a, 22a) and a lower edge (12b, 22b) extending along the longitudinal axis (X), the upper edge (12a, 22a) being adjacent to the mouth (5) and the lower edge (12b, 22b) being opposite to the upper edge (12a, 22a),
- two extension webs (14, 24) each comprising an upper portion (14a, 24a) attached to a respective wall (10, 20) of the bag (1) in proximity to the mouth (5), and a lower portion (14b, 24b) movable with respect to said wall (10, 20),
- the support webs (12, 22) being attached to a respective wall (10, 20) via a respective extension web (14, 24),
the bag (1) being **characterized in that** the support webs (12, 22) are each attached to the corresponding extension web (14, 24), at a distance from the upper edge (12a, 22a) of said support web (12, 22),
so that the tension on the walls (10, 20) of the bag (1), when the complementary profiles (3) are engaged, drives the rotation of the support webs (12, 22) around said complementary profiles (3).

2. The bag (1) according to claim 1, wherein at least one support web (12, 22) is attached to the corresponding extension web (14, 24) in a zone adjacent to the complementary profile (3) carried by said support web (12, 22).

3. The bag (1) according to one of claims 1 or 2, wherein the extension webs (14, 24) are formed integrally with the corresponding walls (10, 20).

4. The bag (1) according to claim 3, wherein the extension webs (14, 24) extend in the continuation of their corresponding wall (10, 20) and are obtained by folding back said wall (10, 20) onto itself.

5. The bag (1) according to one of claims 1 to 4, wherein the support webs (12, 22) are formed integrally with their corresponding extension web (14, 24).

6. The bag (1) according to one of claims 1 to 4, wherein the support webs (12, 22) are attached to the extension webs (14, 24) by welding.

7. The bag (1) according to one of claims 1 to 6, wherein the support webs (12, 22) are attached to the extension web (14, 24) in a zone adjacent to the complementary profile (3) carried by said support web (12, 22).

8. The bag (1) according to one of claims 1 to 7, wherein each closure assembly comprises at least two complementary profiles (3), preferably at least three, for example between three and six.

9. The bag (1) according to claim 8, wherein all or part of the complementary profiles (3) comprises sequential alterations formed transversely to the longitudinal axis (X), typically sequential crushings.

10. The bag (1) according to one of claims 1 to 9, wherein a distance (d) between the mouth (5) and the complementary profiles (3) is substantially comprised between 30 and 70 millimeters, preferably on the order of 40 millimeters, when the bag (1) is at rest.

11. The bag (1) according to one of claims 1 to 10, wherein the walls (10, 20) are opaque.

12. The bag (1) according to one of claims 1 to 11, wherein the extension webs (14, 24) extend in the direction of the bottom (4) of the bag (1).

13. The bag (1) according to one of claims 1 to 12, wherein a thickness of the walls (10, 20) and of the extension webs (14, 24) is comprised between 30 micrometers and 200 micrometers, typically on the order of 60 micrometers to 150 micrometers.

14. The bag (1) according to one of claims 1 to 13, wherein the support webs (12, 22) have a height, between the upper edge (12a, 22a) and the lower edge (12b, 22b) comprised between 10 millimeters and 30 millimeters, preferably on the order of approximately fifteen or approximately twenty millimeters, each support web (12, 22) comprising between three and six complementary profiles (3).

15. The bag (1) according to one of claims 1 to 14, wherein the extension webs (14, 24) and/or the support webs (12, 22) are attached to the sides of the bag (1), for example by welding.
